# EUROPÄISCHE PATENTSCHRIFT

(11) **EP 1 497 538 B1**
(45) Veröffentlichungstag und Bekanntmachung des Hinweises auf die Patenterteilung: **17.08.2005**
(21) Anmeldenummer: 03722244.5
(22) Anmeldetag: 29.03.2003
(51) Int. Cl.: F01L 3/04, F01L 3/12

(54) **BEWEGLICHER, HEISSEN GASEN AUSGESETZTER VERSCHLUSSKÖRPER EINES VENTILES**
MOVEABLE VALVE SEALING BODY EXPOSED TO HOT GASES
CORPS DE FERMETURE MOBILE D'UNE SOUPAPE, EXPOSE A DES GAZ CHAUDS

(30) Priorität: 20.04.2002 DE 10217719
(43) Veröffentlichungstag der Anmeldung: 19.01.2005
(73) Patentinhaber: MAHLE Ventiltrieb GmbH, 70376 Stuttgart (DE)
(72) Erfinder: BEERENS, Christoph, 70193 Stuttgart (DE); LECHNER, Martin, 70378 Stuttgart (DE)
(74) Vertreter: Pfusch, Volker
(86) Internationale Anmeldenummer: PCT/DE2003/001039
(87) Internationale Veröffentlichungsnummer: WO 2003/089768

(56) Entgegenhaltungen:
- DE-C- 367 003
- GB-A- 577 427
- US-A- 2 664 873
- US-B1- 6 173 702

## Beschreibung

Die Erfindung betrifft einen beweglichen, heißen Gasen ausgesetzten Verschlußkörper eines Ventiles, insbesondere eines Gaswechselventiles eines Verbrennungsmotors nach dem Oberbegriff des Patentanspruchs 1.

Bei Verschlußkörpern von Gaswechselventilen eines Verbrennungsmotors ist es bekannt, den Verschlußkörper zumindest in Teilbereichen der von den heißen Verbrennungsgasen beaufschlagten Oberfläche aus einem innenliegenden, außen mit einem Isoliermaterial versehenen Grundmaterial auszubilden. Das Isoliermaterial kann dabei in unterschiedlicher Form aufgebracht sein.

Aus US 1,775,844 ist es bekannt, in den Ventilteller eines gattungsgemäßen Verschlußkörpers eine den heißen Gasen zugewandte Partie eines eingeschmiedeten Metalls mit einer gegenüber dem Grundkörper höheren Wärmeleitfähigkeit vorzusehen. Dieser eingeschmiedete Metallbereich mit erhöhter Wärmeleitfähigkeit ist dort lediglich in einem Bereich vorgesehen, der direkt an den Ventilschaft angrenzt, während derjenige Bereich des Ventiltellers, der bei einem geschlossenen Ventil direkt an den Ventilsitz angrenzt, aus dem Grundmaterial mit geringerer Wärmeleitfähigkeit besteht. Der eingeschmiedete Bereich eines Metalls mit gegenüber dem Grundmaterial des Ventiltellers erhöhter Wärmeleitfähigkeit hat dort ausschließlich den Zweck, Wärme bevorzugt in den Ventilschaft einzuleiten, während keine bevorzugte Wärmeleitung in Richtung des äußeren mit dem Ventilsitz in Berührung kommenden Ventiltellerrandes erfolgen soll.

Bei einem gattungsgemäßen; aus DE-A-36 70 03 bekannten Ventilteller als Verschlusskörper reicht das zweite Material von der heißesten Zone aus, die es vollständig ausfüllt, bis in den Dichtungsbereich hinein, das heißt in denjenigen Bereich, in dem der Ventilteller bei geschlossenem Ventil an dem ihm zugeordneten Ventilsitz anliegt.

Das gleiche wie bei dem Ventilteller des vorstehend genannten Dokumentes gilt bei der aus US-A-2,664,873 bekannten Ventilbeschichtung.

Die Erfindung beschäftigt sich mit dem Problem, eine Oberflächenbeschaffenheit des gattungsgemäßen Verschlußkörpers in den im besonderen Maße von heißen Gasen beaufschlagten Zonen zu schaffen, durch die bei einer hohen verschleißbeständigkeit des den Ventilsitz jeweils berührenden Dichtbereiches eine gute Wärmeableitung aus dem Verschlußkörper erfolgen kann. Die Wärmeableitung soll insbesondere in einer Art erfolgen, durch die in Führungsbereiehen des Verschlußkörpers, in dem dieser ölgeschmiert in Führungsmitteln gleitet, keine Ölverkokung durch einen zu heißen Verschlußkörper auftreten kann.

Gelöst wird dieses Problem durch eine Ausgestaltung eines gattungsgemäßen Verschlußkörpers nach den kennzeichnenden Merkmalen des Patentanspruchs 1.

Zweckmäßige und vorteilhafte Ausgestaltungen dieser Lösung sind Gegenstand der Unteransprüche.

Die Erfindung beruht auf dem allgemeinen Gedanken, die den heißen Gasen ausgesetzten Oberflächenbereiche des Verschlußkörpers nicht mit thermischem Isoliermaterial zu versehen, sondern mit einem gegenüber einem Grundmaterial des Verschlußkörpers höher wärmeleitenden Material, das sich insbesondere bis in diejenigen Bereiche erstreckt, in denen der Verschlußkörper bei geschlossenem Ventil den Ventilsitz kontaktiert. Hierdurch soll in verstärktem Maße Wärme über den Ventilsitz abgeführt werden. Das Grundmaterial kann dagegen in erster Linie nach Festigkeitgesichtspunkten ausgelegt werden. Ferner wird durch die erfindungsgemäße Maßnahme innerhalb des Verschlußkörpers ein Abbau von Temperatur- und Spannungsspitzen erreicht.

Das gegenüber dem Grundmaterial des Verschlußkörpers besser wärmeleitfähige Oberflächenmaterial kann in beliebiger Weise auf dem Grundkörper angebracht werden, wie beispielsweise durch Beschichten oder Aufplattieren. Die Dicke des gut wärmeleitfähigen Oberflächenmaterials kann bis zu etwa 5 mm reichen, wobei bevorzugt Schichtdicken zwischen 0,1 und 1 mm verwendet werden sollen.

Gegebenenfalls kann die gut wärmeleitende äußere Schicht des Verschlußkörpers auch noch mit einer dünnen Korrosionsschutzschicht versehen werden, wobei darauf zu achten ist, dass hierdurch die Wärmeleitfähigkeit in dem äußeren Verschlusskörperbereich nicht oder zumindest nur äußerst wenig herabgesetzt wird.

Mit Bezug auf einen Verbrennungsmotor können im Bereich des Brennraumes auch andere, an diesen direkt angrenzende Wandbereiche, die lokal hochtemperaturbelastet sind, beispielsweise sogenannte hotspot-Bereiche, in erfindungsgemäßer Weise mit einem gut wärmeleitenden Material überdeckt sein.

Ausführungsbeispiele der Erfindung sind in der Zeichnung schematisch dargestellt.

In dieser zeigen jeweils in einem Längsschnitt
- Fig. 1: einen Ventilteller mit angrenzendem Ventilschaft eines Gaswechselventiles eines Verbrennungsmotors mit einem Ventilteller mit Vollmaterial im radialen Außenbereich,
- Fig. 2: einen Ventilteller mit angrenzendem Ventilschaft, wobei im Gegensatz zu der Ausführung in Fig. 1 ein im radialen Außenbereich hohler Ventilteller vorliegt.

Bei beiden Ausführungen des Ventiltellers ist jeweils in demjenigen Bereich, der den heißen Verbrennungsgasen der Brennkammer eines Verbrennungsmotors ausgesetzt ist, auf ein als Grundmaterial dienendes erstes Material 1 ein die Oberfläche bildendes zweites Material 2 mit einer höheren Wärmeleitfähigkeit aufplattiert. Das aufplattierte zweite Material 2 mit einer gegenüber dem ersten Material 1 höheren Wärmeleitfähigkeit erstreckt sich nach radial außen bis direkt an denjenigen Bereich heran, in dem der Ventilteller bei geschlossenem Ventil an dem ihm zugeordneten Ventilsitz anliegt.

Gegenüber den gezeichneten beiden Ausführungsbeispielen kann das zweite Material 2 mit der höheren Wärmeleitfähigkeit über die radial außenliegenden Kanten des Ventiltellers in Richtung des Ventilschaftes hinausragen, wobei allerdings derjenige Bereich des Ventiltellers, der den Ventilsitz direkt kontaktiert, aus Verschleißgründen ausgespart bleiben soll.

Bei der Ausführung nach Fig. 2 kann das den Ventilschaft mit äußerem Kegel- und innerem zylindrischem Rohrbereich bildende Material aus zweitem Material 2 bestehen.

Um gezielt unterschiedliche Wärmeleitungen oder bestimmte, gewünschte Wärmeverteilungen an dem Verschlusskörper erzielen zu können, kann das zweite Material Bereiche unterschiedlicher Dicken aufweisen.

## Patentansprüche

1. Beweglicher, heißen Gasen ausgesetzter Verschlußkörper eines Ventiles, insbesondere eines Gaswechselventils eines Verbrennungsmotors, mit einem an einen Ventilsitzring anlegbaren Dichtungsbereich, bei dem
- zumindest ein den heißen Gasen am stärksten ausgesetzter oberflächenbereich des Verschlußkörpers bis direkt an den Dichtungsbereich dieses Verschlußkörpers aus jeweils wenigstens einem ersten und einem zweiten Material (1 bzw. 2) besteht und
- das zweite (2) das erste (1) Material nach außen wärmeleitend überdeckt und gegenüber dem ersten Material (1) eine höhere Wärmeleitfähigkeit besitzt,
**dadurch gekennzeichnet,**
**dass** im dem Dichtungsbereich, in dem der Ventilteller als Verschlusskörper bei geschlossenem Ventil an dem ihm zugeordneten Ventilsitz anliegt, kein zweites Material (2) vorhanden ist.

2. Verschlußkörper nach Anspruch 1,
**dadurch, gekennzeichnet,**
**dass** das zweite Material (2) sich unter Ausschluß des Dichtungsbereiches, in dem der Verschlußkörper den Ventilsitzring kontaktiert, über den Dichtungsbereich hinaus erstreckt.

3. Verschlußkörper nach Anspruch 1 oder 2,
**dadurch gekennzeichnet,**
**dass** das zweite Material (2) eine Dicke bis zu 5 mm einnimmt.

4. Verschlußkörper nach einem der vorhergehenden Ansprüche,
**dadurch gekennzeichnet,**
**dass** das zweite Material (2) eine Dicke zwischen 0,1 und 1 mm besitzt.

5. Verschlußkörper nach einem der vorhergehenden Ansprüche,
**dadurch gekennzeichnet,**
**dass** das zweite Material (2) auf dem ersten Material (1) aufplattiert oder durch Beschichten aufgebracht ist.

6. Verschlußkörper nach einem der vorhergehenden Ansprüche,
**dadurch gekennzeichnet,**
**dass** das zweite Material (2) mit mindestens einer korrosionsschützenden Schicht überzogen ist.

## Claims

1. Moveable sealing body of a valve exposed to hot gases, in particular a gas exchange valve of an internal combustion engine, having a sealing area that can be brought in contact with a valve seat ring, wherein
- at least one surface area of the sealing body which has the greatest exposure to the hot gases consists of at least one first material (1) and one second material (2) on the surface area of the sealing body that has the greatest exposure to the hot gases up to directly at the sealing area of this sealing body, and
- the second material (2) covers the first material (1) on the outside in a heat-conducting manner and has a higher thermal conductivity than the first material (1),
**characterized in that**
no second material (2) is present in the sealing area in which the valve disk is in contact with the valve seat assigned to it as a sealing body when the valve is closed.

2. The sealing body according to Claim 1,
**characterized in that**
the second material (2) extends beyond the sealing area, not including the sealing area in which the sealing body comes in contact with the valve seat ring.

3. The sealing body according to Claim 1 or 2,
**characterized in that**
the second material (2) has a thickness of up to 5 mm.

4. The sealing body according to any one of the preceding claims,
**characterized in that**
the second material (2) has a thickness between 0.1 mm and 1 mm.

5. The sealing body according to any one of the preceding claims,
**characterized in that**
the second material (2) is plated onto the first material (1) or is applied by coating.

6. The sealing body according to any one of the preceding claims,
**characterized in that**
the second material (2) is coated with at least one corrosion-preventing layer.

## Revendications

1. Corps de fermeture mobile d'une soupape, exposé aux gaz chauds, en particulier d'une soupape d'échange des gaz d'un moteur à combustion interne, comportant une zone d'étanchéité pouvant être accolée à un anneau de siège de soupape, dans lequel
- au moins une zone de surface du corps de fermeture, la plus exposée aux gaz chauds, est constituée jusque directement dans la zone d'étanchéité de ce corps de fermeture d'au moins un premier et un second matériau (1, 2) respectivement, et
- le second matériau (2) recouvre le premier matériau (1) de manière évacuant la chaleur vers l'extérieur et possède une conductivité thermique accrue par rapport au premier matériau (1),
**caractérisé en ce**
**qu'**il n'y a pas de second matériau (2) dans la zone d'étanchéité dans laquelle la tête de soupape en tant que corps de fermeture est accolée au siège de soupape correspondant, lorsque la soupape est fermée.

2. Corps de fermeture selon la revendication 1,
**caractérisé en ce**
**que** le second matériau (2) s'étend au-delà de la zone d'étanchéité, à l'exception de la zone d'étanchéité dans laquelle le corps de fermeture est en contact avec l'anneau du siège de soupape.

3. Corps de fermeture selon la revendication 1 ou 2,
**caractérisé en ce**
**que** le second matériau (2) a une épaisseur de jusqu'à 5 mm.

4. Corps de fermeture selon l'une des revendications précédentes,
**caractérisé en ce**
**que** le second matériau (2) a une épaisseur comprise entre 0,1 et 1 mm.

5. Corps de fermeture selon l'une des revendications précédentes,
**caractérisé en ce**
**que** le second matériau (2) est plaqué ou appliqué par enduction sur le premier matériau (1).

6. Corps de fermeture selon l'une des revendications précédentes,
**caractérisé en ce**
**que** le second matériau (2) est recouvert d'au moins une couche de protection anti-corrosion.
